# EUROPÄISCHE PATENTSCHRIFT

(11) **EP 1 116 671 B1**
(45) Veröffentlichungstag und Bekanntmachung des Hinweises auf die Patenterteilung: **13.08.2003**
(21) Anmeldenummer: 00124677.6
(22) Anmeldetag: 11.11.2000
(51) Int. Cl.: B65D 81/34

(54) **Aufgussbeutel**
Tea bag
Sachet pour infusions

(30) Priorität: 12.01.2000 DE 10001003
(43) Veröffentlichungstag der Anmeldung: 18.07.2001
(73) Patentinhaber: Klar, Paul Gerhard, Dr.-Ing., 88142 Wasserburg (DE)
(72) Erfinder: Klar, Paul Gerhard, Dr.-Ing., 88142 Wasserburg (DE)
(74) Vertreter: Engelhardt, Guido, Dipl.-Ing.

(56) Entgegenhaltungen:
- DE-U- 8 707 075
- DE-U- 29 601 442
- US-A- 2 881 910

## Beschreibung

Die Erfindung bezieht sich auf einen Aufgussbeutel mit einem durch eine in dessen Kopfteil vorgesehenen Öffnung geführten Zugfaden, der den Aufgussbeutel in Längsrichtung umgibt und mittels dem dieser auspressbar ist.

Durch die DE 87 07 075-U1 ist ein Aufgussbeutel dieser Art bekannt. Um eine Umschlingung bewerkstelligen zu können, ist es bei diesem Aufgussbeutel erforderlich, am Kopfteil eine Klammer oder Öse vorzusehen, durch die der Zugfaden zweifach hindurchzuführen ist. Die beim Auspressen des Aufgussbeutels auf den Zugfaden ausgeübten Zugkräfte sind nämlich an der Klammer oder der Öse abzustützen, da anderenfalls der Aufgussbeutel ausgerissen würde. Auch werden durch die Umlenkungen und die dabei in Kauf zu nehmenden Reibungsverluste die Zugkräfte reduziert. Durch die Klammern oder Ösen wird somit der Auspressvorgang ungünstig beeinflusst, vor allem aber ist von Nachteil, dass an dem Aufgussbeutel Fremdkörper aus einem metallischen Werkstoff angebracht sind, durch die das Aroma des aufgebrühten Tees beeinträchtigt werden kann.

Bei dem ähnlich gestalteten Aufgussbeutel nach der DE 29601442 U1 sind, um ebenfalls ein Auspressen durch Ziehen an den beiden Enden eines um den Aufgussbeutel geschlungenen Fadens bewerkstelligen zu können, in das Kopfteil zwei nebeneinander angeordnete Öffnungen eingearbeitet, durch die der Faden wechselseitig hindurchgeführt ist. Außerdem ist der Faden im Boden des Aufgussbeutels in einer Querfalte geführt. Da zum Auspressen des Aufgussbeutels die an den beiden Enden des Zugfadens angebrachten Kopfstücke auseinander zu ziehen sind, werden im Bereich der Öffnungen dadurch erhebliche Zugkräfte auf den Aufgussbeutel ausgeübt, so dass dieser sehr oft ausreisst und der angestrebte Zweck nicht erreicht werden kann.

Aufgabe der Erfindung ist es daher, einen Aufgussbeutel der vorgenannten Gattung in der Weise auszubilden, dass an diesem der Zugfaden nicht nur äußerst fest und ohne metallische Klammern zu befestigen ist, sondern mittels des Zugfadens soll ein nahezu vollständiges Ausdrücken des Aufgussbeutels ermöglicht werden, ohne daß dieser dabei aufgerissen wird. Die Handhabung beim Aufbrühen eines Aufgussbeutels soll somit sehr vereinfacht werden, auch sollen keine Beeinträchtigungen des aufgebrühten Tees durch Fremdkörper in Kauf zu nehmen sein.

Gemäß der Erfindung wird dies bei einem Aufgussbeutel der vorgenannten Art dadurch erreicht, dass der Zugfaden doppelt durch die Öffnung des Kopfteiles hindurch gesteckt ist und auf einer Seite des Aufgussbeutels eine Schlinge bildet, dass das eine von der Schlinge abführende Teilstück des Zugfadens den Aufgussbeutel umgibt und durch die Schlinge zurückgeführt ist und dass das andere von der Schlinge abführende Teilstück und das durch diese hindurchgeführte Teilstück des Zugfadens die beiderseits des Kopfteils angeordneten Zugglieder zum Auspressen des Aufgussbeutels bilden.

Nach einer andersartigen Ausgestaltung ist es zu dem gleichen Zweck auch möglich, dass der Zugfaden doppelt um den Aufgussbeutel geführt ist, dass das Ende des den Aufgussbeutel umschlingenden Zugfadens als Schlinge durch die Öffnung des Kopfteils gesteckt ist und dass die beiden von der Schlinge abführenden Teilstücke des Zugfadens durch die Schlinge zurückgeführt und als Zugglieder weitergeführt sind.

Gemäss einer weiteren Ausführungsform ist es auch möglich, den Zugfaden doppelt durch die Öffnung des Kopfteils hindurch zu stecken und doppelt um den Aufgussbeutel bis in Höhe der Öffnung zu führen sowie die beiden von der Öffnung des Kopfteils abstehenden Teilstücke des Zugfadens durch das schlingenförmige Ende des um den Aufgussbeutel gelegten Zugfadens zu stecken, derart, dass diese Zugglieder bilden.

Angebracht ist es bei allen Ausgestaltungen, die Schlinge bzw. das schlingenförmige Ende des Zugfadens durch einen Knoten, durch Verkleben, durch eine Banderole oder auf ähnliche Weise zu stabilisieren.

Zur Bildung der Schlinge können in das Kopfteil des Aufgussbeutels auch zwei, vorzugsweise auf gleicher Höhe angeordnete, z.B. als Bohrungen ausgebildete Öffnungen eingearbeitet sein, durch die der Zugfaden wechselweise hindurchgeführt ist.

Des weiteren sollte der Zugfaden durch eine oder zwei mit seitlichen Abstand zueinander angeordnete jeweils im Bereich des Bodens des Aufgußbeutels vorgesehene Öffnungen geführt sein, so daß ein seitliches Abrutschen ausgeschlossen ist.

Die beiden die Zugglieder bildenden Teilstücke des Zugfadens können durch einen Knoten fest miteinander verbunden sein, diese können aber auch gemeinsam an einem Etikett angebracht bzw. einzeln mit Etiketten versehen sein.

Wird ein Zugfaden gemäß der Erfindung an einem Aufgussbeutel angebracht, so ist es ohne weiteres möglich, den Aufgussbeutel ohne Hilfsmittel auszuquetschen und die restliche Flüssigkeit aus diesem herauszudrücken. Dazu sind lediglich die beiden Teilstücke des doppelt von dem Kopfteil abgeführten Zugfadens auseinander zu ziehen. Durch den in Längsrichtung um den Aufgussbeutel geschlungenen Zugfaden wird nämlich der Aufgussbeutel fest zusammengedrückt, so dass dessen Volumen verkleinert wird, ohne dass es dazu irgendwelcher Hilfsmittel bedarf.

Da der Zugfaden somit ohne Hilfsmittel an dem Aufgussbeutel gehalten ist, wird beim Aufbrühen das Aroma des Tees durch metallische Fremdkörper nicht beeinträchtigt und verfälscht. Auch wird beim Zusammenpressen des Aufgussbeutels dieser nicht beschädigt, auf diesen werden nämlich beim Auseinanderziehen der beiden Endstücke des Zugfadens keine seitlich gerichteten Kräfte ausgeübt, diese Kräfte werden vielmehr von der Schlinge, durch die die Teilstücke des Zugfadens hindurchgeführt sind, aufgenommen. Mit sehr geringem Fertigungsaufwand wird demnach die Handhabung beim Aufbrühen von Getränken sehr vereinfacht und erleichtert, auch ist der Zugfaden an jeder Art von Aufgussbeuteln problemlos anzubringen.

In der Zeichnung sind zwei Ausführungsbeispiele eines gemäß der Erfindung ausgebildeten Aufgussbeutels dargestellt, die nachfolgend im einzelnen erläutert sind. Hierbei zeigt:
- Figur 1: einen Aufgussbeutel mit einem um diesen und durch eine Schlinge geführten Zugfaden, in Vorderansicht,
- Figur 2: den Aufgussbeutel nach Figur 1, in zusammengequetschtem Zustand,
- Figuren 3 und 4: einen andersartig ausgebildeten Aufgussbeutel, in den Darstellungen nach den Figuren 1 und 2,
- Figur 5: einen weiteren Aufgussbeutel mit einem durch eine Schlinge geführten und um diesen geschlungenen Faden,
- Figur 6: den Aufgussbeutel nach Figur 5, mit einem doppelt um diesen geschlungenen Zugfaden,
- Figur 7: den Aufgussbeutel nach Figur 6 in zusammengequetschtem Zustand,
- Figuren 8 und 9: den Aufgussbeutel nach Figur 6 mit durch im Bodenbereich in diesen eingearbeiteten Öffnungen hindurchgeführtem Zugfaden,
- Figur 10: eine weitere Ausgestaltung eines auspressbaren Aufgussbeutels, und
- Figur 11: den Aufgussbeutel nach Figur 10 mit einem durch einen Knoten fixierten schlingenförmigen Ende.

Die in den Figuren 1 bis 11 dargestellten und mit 1 bzw. 1' bzw. 1" bezeichneten Aufgussbeutel sind in unterschiedlicher Weise ausgebildet und jeweils mit einem Kopfteil 2 bzw. 2' bzw. 2" versehen, an dem ein Zugfaden 11 bzw. 11" angebracht ist. Bei der Ausgestaltung nach den Figuren 1, 2, 5, 6, 8, 9, 10 und 11 ist an den Teilstücken 13 und 14 bzw. 13" und 14" des Zugfadens 11 bzw. 11" ein Etikett 21 angebracht, bei der Ausgestaltung nach den Figuren 3 und 4 sind die Teilstücke 13 und 14 durch einen Knoten 22 fest miteinander verbunden.

Zur Befestigung des Zugfadens 11 ist in das Kopfteil 2 bzw. 2' des Aufgussbeutels 1 bzw. 1' jeweils eine Ausnehmung 3 in Form einer Bohrung eingearbeitet, durch die der Zugfaden 11 in Form einer Schlinge 12 zweifach hindurchgezogen ist. Das eine Teilstück 13 des Zugfadens 11 ist im Anschluss an die Schlinge 12 um den Aufgussbeutel 1 bzw. 1' geschlungen, sodann durch die Schlinge 12 gezogen und mit Abstand zu dem Aufgussbeutel 1, wie auch das andere Teilstück 14 des Zugfadens 11, an dem Etikett 21 befestigt.

Werden nach dem Aufbrühen des Aufgussbeutels 1 bzw. 1' die beiden von diesem abführenden Teilstücke 13 und 14 des Zugfadens 11, wie dies in den Figuren 2 bzw. 4 dargestellt ist, auseinandergezogen, so wird das um den Aufgussbeutel 1 bzw. 1' geführte Teilstück 13 des Zugfadens 11 verkürzt. Der Aufgussbeutel 1 bzw. 1' wird dadurch zusammengedrückt und somit ausgewrungen, so dass die in diesem befindliche restliche Flüssigkeit, ohne dass es eines Hilfsmittels bedarf, ausgequetscht wird. Und da dieser Vorgang ohne weiteres über einem Gefäß vorgenommen werden kann, werden nicht nur die Aromastoffe des in dem Aufgussbeutel 1 bzw. 1' befindlichen Tees nahezu vollständig genutzt, sondern es werden auch Verunreinigungen durch abtropfende Flüssigkeit bei der Entsorgung des Aufgussbeutels 1 bzw. 1' vermieden.

Bei der Ausführungsvariante nach Figur 5 ist zu dem gleichen Zweck im Bereich des Kopfteils 2" des Aufgussbeutels 1" eine Schlinge 12' gebildet, durch die das um den Aufgussbeutel 1" geschlungene Teilstück 13 des Zugfadens 11 gezogen ist. In das Kopfteil 2" sind, um die Schlinge 12' bilden zu können, hierbei zwei auf gleicher Höhe angeordnete Ausnehmungen 3 und 4 eingearbeitet, durch die der Zugfaden 11 jeweils einfach hindurchgeführt ist. Durch Auseinanderziehen der beiden an dem Etikett 21 befestigten Teilstücke 13 und 14 des Zugfadens 11 im Bereich zwischen diesem und dem Aufgussbeutel 1" wird dieser in seinem Volumen verkleinert, so dass die restliche Flüssigkeit aus diesem herausgepresst wird.

Gemäß den Figuren 6 bis 8 ist der Zugfaden 11" doppelt um den Aufgussbeutel 1" geschlungen und dessen Ende ist als Schlinge 12" durch die in dem Kopfteil 2" vorgesehene Öffnung 3 gesteckt. Die beiden von der Schlinge 12" abführenden Teilstücke 13" und 14" sind hierbei durch die Schlinge 12" zurückgeführt und als Zugglieder, die an dem Etikett 21 befestigt sind, weitergeführt. Auf diese Weise kann beim Auspressen, wie dies in Figur 7 dargestellt ist, eine verstärkte Kraft auf den Aufgussbeutel 11" ausgeübt werden.

Um ein seitliches Abrutschen des Zugfadens 11" von dem Aufgussbeutel 1", insbesondere bei dessen Lagerung und/oder Transport, auszuschließen, sind, wie dies in den Figuren 8 und 9 gezeigt ist, im Bereich des Bodens in den Aufgussbeutel 11" eine Öffnung 5 bzw. zwei Öffnungen 6 und 7 eingearbeitet, durch die die Teilstücke 13" und 14" hindurch gesteckt sind. Außerdem sind gemäß Figur 8 an den Enden der Teilstücke 13" und 14" einzelne Etiketten 21' bzw. 21" angebracht.

Mittels des Zugfadens 11 bzw. 11" können somit unterschiedlich gestaltete Aufgussbeutel 1, 1' bzw. 1" ausgepresst werden, ohne dass dabei auf diesen im Bereich der Öffnung 3 Kräfte ausgeübt werden. Die Zugkräfte werden vielmehr von der Schlinge 12 bzw. 12" aufgenommen, dennoch ist ein nahezu vollständiges Auspressen des Aufgussbeutels 11, 11' oder 11" gewährleistet.

Bei der Ausgestaltung nach den Figuren 10 und 11 ist der Zugfaden 11" doppelt durch die in das Kopfteil 2" des Aufgussbeutels 1" eingearbeitete Öffnung 3 gesteckt und bis in Höhe der Öffnung 3 um den Aufgussbeutel 1" geführt, so dass in deren Bereich ein schlingenförmiges Ende 15 gebildet ist. Des weiteren sind die beiden von der Öffnung 3 abstehenden Endstücke 13" und 14" durch das schlingenförmige Ende 15 gesteckt und bilden Zugglieder, an deren Enden wiederum das Etikett 21 befestigt ist. Sobald die Endstücke 13" und 14" auseinander gezogen werden, wird somit der Aufgussbeutel 1" ausgepresst.

Um das schlingenförmige Ende 15 zu stabilisieren, sind vor diesem die beiden Teile des Zugfadens 11" durch einen Knoten 16 fest miteinander verbunden, das schlingenförmige Ende 15 verbleibt somit, auch bei ungleichmäßiger Kraftausübung auf die Endstücke 13" und/oder 14", stets im Bereich der Öffnung 3 des Kopfteiles 2".

## Patentansprüche

1. Aufgussbeutel (1) mit einem durch eine in dessen Kopfteil (2) vorgesehene Öffnung (3) geführten Zugfaden (11), der den Aufgussbeutel (1) in Längsrichtung umgibt und mittels dem dieser auspressbar ist,
**dadurch gekennzeichnet,**
**dass** der Zugfaden (11) doppelt durch die Öffnung (3) des Kopfteiles (2) hindurchgesteckt ist und auf einer Seite des Aufgussbeutels (1) eine Schlinge (12) bildet, dass das eine von der Schlinge (12) abführende Teilstück (13) des Zugfadens (11) den Aufgussbeutel (1) umgibt und durch die Schlinge (12) zurückgeführt ist-und dass das andere von der Schlinge (12) abführende Teilstück (14) und das durch diese hindurchgeführte Teilstück (13) des Zugfadens (11) die beiderseits des Kopfteils (2) angeordneten Zugglieder zum Auspressen des Aufgussbeutels (1) bilden.

2. Aufgussbeutel (1") mit einem durch eine in dessen Kopfteil (2") vorgesehene Öffnung (3) geführten Zugfaden (11"), der den Aufgussbeutel (1") in Längsrichtung umgibt und mittels dem dieser auspressbar ist,
**dadurch gekennzeichnet,**
**dass** der Zugfaden (11") doppelt um den Aufgussbeutel (1") geführt ist, dass das Ende des den Aufgussbeutel (1") umschlingenden Zugfadens (11") als Schlinge (12") durch die Öffnung (3) des Kopfteils (2") gesteckt ist und dass die beiden von der Schlinge (12") abführenden Teilstücke (13", 14") des Zugfadens (11") durch die Schlinge (12") zurückgeführt und als Zugglieder weitergeführt sind.

3. Aufgussbeutel (1") mit einem durch eine in dessen Kopfteil (2") vorgesehene Öffnung (3) geführten Zugfaden (11"), der den Aufgussbeutel (1") in Längsrichtung umgibt und mittels dem dieser auspressbar ist,
**dadurch gekennzeichnet,**
**dass** der Zugfaden (11") doppelt durch die Öffnung (3) des Kopfteils (2") hindurch gesteckt und doppelt um den Aufgussbeutel (1") bis in Höhe der Öffnung (3) geführt ist und dass die beiden von der Öffnung (3) des Kopfteils (12") abstehenden Teilstücke (13") des Zugfadens (11") durch das schlingenförmige Ende (15) des um den Aufgussbeutel (1") gelegten Zugfadens (11") gesteckt sind und Zugglieder bilden.

4. Aufgussbeutel nach einem oder mehreren der
Ansprüche 1 bis 3,
**dadurch gekennzeichnet,**
**dass** die Schlinge (12, 112") bzw. das schlingenförmige Ende (15) des Zugfadens (11, 11") durch einen Knoten (16), durch Verkleben; durch eine Banderole oder auf ähnliche Weise stabilisiert ist.

5. Aufgussbeutel nach einem oder mehreren d er
Ansprüche 1 bis 4,
**dadurch gekennzeichnet,**
**dass** zur Bildung der Schlinge (12') in das Kopfteil (2") des Aufgussbeutels (1") zwei, vorzugsweise auf gleicher Höhe angeordnete, z. B. als Bohrungen ausgebildete Öffnungen (3, 4) eingearbeitet sind, durch die der Zugfaden (11) wechselweise hindurchgeführt ist.

6. Aufgussbeutel nach einem oder mehreren
der Ansprüche 1 bis 5,
**dadurch gekennzeichnet,**
**dass** der Zugfaden (11") durch eine oder zwei mit seitlichem Abstand zueinander angeordneten jeweils im Bereich des Bodens des Aufgussbeutels (1") vorgesehene Öffnungen (5 bzw. 6, 7) geführt ist.

7. Aufgussbeutel nach einem oder mehreren
der Ansprüche 1 bis 6,
**dadurch gekennzeichnet,**
**dass** die beiden die Zugglieder bildenden Teilstücke (13, 14, 13", 14") des Zugfadens (11, 11") durch einen Knoten (22) fest miteinander verbunden oder gemeinsam an einem Etikett (21) angebracht bzw. einzeln mit Etiketten (21', 21") versehen sind.

## Claims

1. A tea bag (1) with a draw string (11) threaded through an opening (3) provided in the top part (2) of the bag (1), surrounding the tea bag (1) in the longitudinal direction and by means of which the bag (1) can be squeezed,
**characterised in that**,
the draw string (11) is threaded doubled through the opening (3) in the top part (2) and formed into a loop (12) on one side of the tea bag (1), that one section (13) of the draw string (11) leading away from the loop (12) surrounds the tea bag (1) and is passed back through the loop (12), and that the other section (14) of the draw string (11) leading away from the loop (12) and the section (13) passing through the loop (12) form the tensioning elements arranged on both sides of the top part (2) for squeezing the tea bag (1).

2. A tea bag (1") with a draw string (11") threaded through an opening (3) provided in the top part (2") of the bag (1"), surrounding the tea bag (1") in the longitudinal direction and by means of which the bag (1") can be squeezed,
**characterised in that**,
the draw string (11") is wrapped doubled around the tea bag (1"), that the end of draw string (11") wrapped around the tea bag (1") is inserted as a loop (12") through the opening (3) in the top part (2") and that both sections (13", 14") of the draw string (11") leading away from the loop (12") are threaded back through the loop (12") and are continued as tensioning elements.

3. A tea bag (1") with a draw string (11") threaded through an opening (3) provided in the top part (2") of the bag (1"), surrounding the tea bag (1") in the longitudinal direction and by means of which the bag (1") can be squeezed,
**characterised in that**,
the draw string (11") is threaded doubled through the opening (3) in the top part (2") and doubled around the tea bag (1") up to the height of the opening (3) and that both sections (13") of the draw string (11") leading away from the opening (3) in the top part (2") are threaded through the loop-shaped end (15) of the draw string (11") which is wrapped around the tea bag (1") and form tensioning elements.

4. The tea bag in accordance with one or more of Claims 1 to 3,
**characterised in that**,
the loop (12, 12") or the loop-shaped end (15) of the draw string (11, 11") is stabilised by a knot (16), by gluing, by a band or by another means.

5. The tea bag in accordance with one or more of Claims 1 to 4,
**characterised in that**,
in order to form the loop (12"') in the top part (2") of the tea bag (1"), two openings (3, 4) are produced, in a preferred embodiment at the same height, for example by means of a drilling procedure, and the draw string (11) is threaded alternately through the openings (3, 4).

6. The tea bag in accordance with one or more of Claims 1 to 5,
**characterised in that**,
the draw string (11") is threaded through one or two openings (5 or 6, 7) arranged next to one another with a lateral gap in between, each being located in the area of the bottom of the tea bag (1").

7. The tea bag in accordance with one or more of Claims 1 to 6,
**characterised in that**,
the two sections (13, 14, 13", 14") of the draw string (11, 11") forming the tensioning elements (17, 18) are firmly connected together or are jointly attached to a label (21) or have individual labels (21', 21").

## Revendications

1. Sachet pour infusions (1) comprenant un fil de traction (11) qui est mené à travers une ouverture (3) prévue dans sa partie supérieure (2) et qui entoure le sachet pour infusions (1) en direction longitudinale de façon à permettre de le presser,
**caractérisé en ce que**
le fil de traction (11) est mené en double à travers l'ouverture (3) de la partie supérieure (2) et forme un lacet (12) sur un côté du sachet pour infusions (1), qu'une partie (13) du fil de traction (11) partant du lacet (12) entoure le sachet pour infusions (1) et est ramenée à travers le lacet (12), et que l'autre partie (14) partant du lacet (12) ainsi que la partie (13) du fil de traction (11) menée à travers de celui-ci forment les éléments de traction prévus de part et d'autre de la partie supérieure et servent à presser le sachet pour infusions (1).

2. Sachet pour infusions (1") comprenant un fil de traction (11") qui est mené à travers une ouverture (3) prévue dans sa partie supérieure (2") et qui entoure le sachet pour infusions (1") en direction longitudinale de façon à permettre de le presser,
**caractérisé en ce que**
le fil de traction (11") est mené en double autour du sachet pour infusions (1"), que l'extrémité du fil de traction (11") entourant le sachet pour infusions (1") est menée en tant que lacet (12") à travers l'ouverture (3) de la partie supérieure (2") et que les deux parties (13", 14") du fil de traction (11") partant du lacet (12") sont ramenées à travers le lacet (12") pour former ensuite les éléments de traction.

3. Sachet pour infusions (1") comprenant un fil de traction (11") qui est mené à travers une ouverture (3) prévue dans sa partie supérieure (2") et qui entoure le sachet pour infusions (1") en direction longitudinale de façon à permettre de le presser,
**caractérisé en ce que**
le fil de traction (11") est mené en double à travers l'ouverture (3) de la partie supérieure (2") et entoure de façon double le sachet pour infusion (1') jusqu'au niveau de l'ouverture (3), et que les deux parties (13") du fil de traction (11") saillant de l'ouverture (3) de la partie supérieure (12") sont menées à travers l'extrémité sous forme de lacet (15) du fil de traction (11") entourant le sachet pour infusions (1"), et forment les éléments de traction.

4. Sachet pour infusions d'après une ou plusieurs des revendications 1 à 3,
**caractérisé en ce que**
le lacet (12, 112") ou l'extrémité sous forme de lacet (15) du fil de traction (11, 11") sont stabilisés par un noeud (16), par de la colle, par une bandelette ou d'une manière similaire.

5. Sachet pour infusions d'après une ou plusieurs des revendications 1 à 4,
**caractérisé en ce que**
pour la formation du lacet (12"), il est pratiqué dans la partie supérieure (2") du sachet pour infusions (1") deux ouvertures (3, 4) sous la forme de perçages disposés de préférence au même niveau et à travers desquels est mené alternativement le fil de traction (11).

6. Sachet pour infusions d'après une ou plusieurs des revendications 1 à 5,
**caractérisé en ce que**
le fil de traction (11") est mené à travers une ou deux ouvertures (5 ou 6, 7) latéralement espacées et prévues au niveau du fond du sachet pour infusions (1").

7. Sachet pour infusions d'après une ou plusieurs des revendications 1 à 6,
**caractérisé en ce que**
les deux parties (13, 14, 13", 14") du fil de traction (11, 11") formant les éléments de traction sont liées rigidement par un noeud ou qu'elles sont fixées ensemble au moyen d'une étiquette (21) ou individuellement par des étiquettes (21', 21").
